# EUROPÄISCHE PATENTSCHRIFT

(11) **EP 2 117 415 B1**
(45) Veröffentlichungstag und Bekanntmachung des Hinweises auf die Patenterteilung: **18.06.2014**
(21) Anmeldenummer: 08708782.1
(22) Anmeldetag: 07.02.2008
(51) Int. Cl.: A47L 15/50

(54) **AUSZUGSFÜHRUNG FÜR EINEN GESCHIRRKORB EINER SPÜLMASCHINE**
PULL-OUT GUIDE FOR A DISK RACK OF A DISHWASHER
GUIDE D'EXTRACTION CONÇU POUR UN PANIER À VAISSELLE D'UN LAVE-VAISSELLE

(30) Priorität: 08.02.2007 DE 202007002122 U; 08.03.2007 US 893660 P
(43) Veröffentlichungstag der Anmeldung: 18.11.2009
(73) Patentinhaber: Paul Hettich GmbH & Co. KG, 32278 Kirchlengern (DE)
(72) Erfinder: RADUSIN, Darko, 33619 Bielefeld (DE); JÄHRLING, Peter, 32257 Bünde (DE)
(74) Vertreter: Dantz, Jan Henning
(86) Internationale Anmeldenummer: PCT/EP2008/051501
(87) Internationale Veröffentlichungsnummer: WO 2008/095979

(56) Entgegenhaltungen:
- EP-A- 1 323 372
- EP-A- 1 356 758
- EP-A- 1 589 291
- DE-A1- 10 218 064

## Beschreibung

Die vorliegende Erfindung betrifft eine Auszugsführung für einen Geschirrkorb einer Spülmaschine, bestehend aus einer am Spülbehälter einer Spülmaschine festlegbaren Führungsschiene und einer mit einem gitterartigen Geschirrkorb verbindbaren Laufschiene sowie einer auszugsverlängernden Mittelschiene, wobei die Laufschiene mit der Mittelschiene derart gekoppelt ist, dass die Laufschiene nach Aufhebung der Kopplung von der Mittelschiene in Auszugsrichtung abziehbar ist.

Auszugsführungen der vorerwähnten Art sind an sich bekannt, wobei die Möglichkeit, den Geschirrkorb nebst Laufschiene vollständig von der Auszugsführung im übrigen zu trennen, dem Zweck dient, bei Bedarf auch großflächige Bauteile wie Backbleche oder dergleichen in einer Spülmaschine unterbringen und reinigen zu können. Auch bei eventuell erforderlich werdenden, gründlichen Reinigungsarbeiten ist es von Vorteil, wenn der Geschirrkorb nebst Laufschiene vollständig von den übrigen Bestandteilen der Auszugsführung trennbar ist.

Bei den bekannten Konstruktionen wird die Trennbarkeit erreicht dadurch, dass an den stirnseitigen Enden der Mittelschienen der links- und rechtsseitig angeordneten Auszugsführungen Anschlagstopfen vorgesehen sind, die bei Bedarf von den Mittelschienen entfernt werden können.

Eine derartige Lösung ist aus mehreren Gründen nachteilig.

Da die Stopfen an den stirnseitigen Enden der Mittelschienen im Normalbetrieb die Kräfte aufnehmen müssen, die beim vollständigen Herausziehen des Geschirrkorbes auftreten können, ist es erforderlich, die Stopfen fest mit den Mittelschienen zu verbinden, woraus eine entsprechend umständliche Manipulation beim Entfernen der Stopfen resultiert, sei es, dass Befestigungsschrauben gelöst werden oder Klammern zur formschlüssigen Festlegung der Stopfen an der Mittelschiene entfernt werden müssen.

Ein weiterer Nachteil der bekannten Konstruktionen liegt darin, dass für den Fall, dass nach dem erneuten Einschieben der Laufschienen in die Mittelschienen die Gefahr besteht, dass das Ansetzen und Verriegeln der Stopfen vergessen wird, was zur Folge hat, dass beim nachfolgenden Herausziehen des Geschirrkorbes dieser unkontrolliert von den übrigen Führungselementen getrennt wird und herunterfallen kann.

Eine weitere Auszugsführung für Geschirrspülmaschine mit einer Führungsschiene, einer Mittelschiene sowie einer Laufschiene ist aus der EP-A-1 589 291 bekannt.

Der vorliegenden Erfindung liegt die Aufgabe zugrunde, eine Auszugsführung der gattungsgemäßen Art zu schaffen, die sich durch eine einfache Handhabung beim Trennen der Laufschiene von der Mittelschiene ebenso auszeichnet wie durch eine automatische Sicherung zwischen Laufschiene und Mittelschiene nach einem Einschieben des Geschirrkorbes in seine Einschubposition.

Diese Aufgabe wird erfindungsgemäß dadurch gelöst, dass die Kopplungsmittel aus einem mittelschienenseitig angeordneten und in Richtung der Laufschiene vorstehenden Anschlag sowie einem an der Laufschiene angeordneten und den Anschlag in Auszugsrichtung hintergreifenden Mitnehmer bestehen und der Mitnehmer durch eine Betätigungsvorrichtung quer zur Auszugsrichtung aus dem Kontaktbereich zum Anschlag herausbewegbar ist.

Eine derartige Konstruktion bietet den Vorteil, dass bei einer gewünschten Trennung von Laufschiene und Mittelschiene lediglich eine Betätigungsvorrichtung auszulösen ist, um die gewünschte Trennung herbeiführen zu können, da in diesem Falle der Mitnehmer aus dem Kontaktbereiche des mittelschienenseitig angeordneten Anschlages herausbewegt ist und in der Laufschiene unverlierbar verbleibt.

Eine besonders praxisgerechte Konstruktion ergibt sich dann, wenn der Mitnehmer mittels eines Kraftspeichers, bevorzugt einer Feder, in Richtung zur Mittelschiene belastet ist.

Hieraus ergibt sich, dass bei einem Zusammenfügen von Laufschiene und Mittelschiene nach einer vorherigen Trennung die Kopplung automatisch wieder herbeigeführt wird, da der Mitnehmer in diesem Falle den Anschlag beim Einschieben einfach überfahren und in seine Wirkposition zurückbewegt werden kann.

Besondere Aufmerksamkeit durch den Benutzer ist hierbei also nicht erforderlich, so dass auch die Gefahr gebannt ist, dass bei einem erneuten Herausziehen des Geschirrkorbes eine unbeabsichtigte Trennung zwischen Laufschiene und Mittelschiene erfolgt.

Weitere Merkmale der Erfindung sind Gegenstand weiterer Unteransprüche.

Ausführungsbeispiele der Erfindung sind in den beigefügten Zeichnungen dargestellt und werden im folgenden näher beschrieben.

Es zeigen:
- Figur 1: eine Perspektivdarstellung eines aus einem teilweise gezeigten Spülbehälter einer Spülmaschine herausgezogenen Geschirrkorbes mit einer Auszugsführung
- Figur 2: eine vergleichbare Perspektivdarstellung aus einer entgegengesetzten Blickrichtung
- Figur 3: eine Detaildarstellung des Verbindungsbereiches zwischen dem Geschirrkorb und einer Auszugsführung
- Figur 4: eine der Figur 3 entsprechende Perspektivdarstellung unter Weglassung einer Betätigungsvorrichtung zur Kopplung oder Entkopplung einer Laufschiene von den übrigen Elementen einer Auszugsführung
- Figur 5: einen Teilschnitt nach der Linie V-V in Figur 3 bei nicht betätigter Betätigungsvorrichtung
- Figur 6: einen der Figur 5 entsprechenden Schnitt bei aktivierter Betätigungsvorrichtung
- Figur 7: einen Schnitt nach der Linie VII-VII in Figur 5
- Figur 8: einen Schnitt nach der Linie VIII-VIII in Figur 6
- Figur 9: eine Detaildarstellung einer Auszugsführung nach einem weiteren Ausführungsbeispiel der Erfindung
- Figuren 10a und 10b: Perspektivdarstellungen einer Betätigungsvorrichtung gemäß dem Ausführungsbeispiel nach Figur 9 in verschiedenen Blickrichtungen
- Figuren 11 und 12: eine Ansicht und eine Schnittdarstellung von Elementen einer Betätigungsvorrichtung für eine Auszugsführung nach einem weiteren Ausführungsbeispiel der Erfindung
- Figur 13: eine Perspektivdarstellung einer Betätigungsvorrichtung einer Auszugsführung nach einem weiteren Ausführungsbeispiel der Erfindung
- Figur 14: eine Ansicht der Betätigungsvorrichtung in Richtung des Pfeiles XIV in Figur 13
- Figuren 15 und 16: Perspektivdarstellungen einer Betätigungsvorrichtung einer Auszugsführung nach einem weiteren Ausführungsbeispiel der Erfindung.

In den Figuren 1 und 2 ist mit dem Bezugszeichen 1 jeweils ein Spülbehälter einer ansonsten nicht weiter dargestellten Spülmaschine bezeichnet, der einen gitterartigen Geschirrkorb 2 aufnimmt, welcher seinerseits über Auszugsführungen 3, von denen aus Gründen der Übersichtlichkeit lediglich eine gezeigt ist, aus dem Inneren des Spülbehälter 1 in die dargestellte Beschickungsposition herausziehbar ist.

In den Figuren 1 und 2 ist lediglich die linksseitige Auszugsführung 3 dargestellt, zur vollständigen Führung des Geschirrkorbes 2 ist selbstverständlich auch an der rechten Seite eine entsprechende Auszugsführung vorgesehen.

Die Auszugsführung 3 besteht, was die Figuren 5 und 6 besonders anschaulich zeigen, aus einer Führungsschiene 3a, einer auszugsverlängernden Mittelschiene 3b und einer Laufschiene 3c.

Die Führungsschiene 3a ist am Spülbehälter 1 der Spülmaschine festgelegt und die Laufschiene 3c trägt den Geschirrkorb 2, wobei ein Träger 4 zur Verbindung zwischen Geschirrkorb 2 und Laufschiene 3c vorgesehen ist. Der Träger 4 ist in beliebiger Weise an der Laufschiene 3 c befestigt und so gestaltet, dass der Geschirrkorb 2 vorzugsweise klemmend und ohne zusätzliche Befestigungsmittel in einer bestimmungsgemäßen Lage gehalten werden kann.

Im dargestellten Ausführungsbeispiel ist zwischen der Mittelschiene 3b und der Laufschiene 3c ein Wälzlagerkäfig 5 angeordnet, auf dessen Wälzkörpern 5a die Laufschiene 3c außenseitig und die Mittelschiene 3b innenseitig geführt ist.

Wie insbesondere die Figuren 7 und 8 zeigen, ist am Wälzkörperkäfig 5 zwischen der Mittelschiene 3b und der Laufschiene 3c ein in Richtung der Laufschiene 3c vorstehender Anschlag 6 vorgesehen.

Dieser Anschlag 6 wird, wie in Figur 7 gezeigt, von einem Mitnehmer 7 hintergriffen, so dass beim Herausziehen des Geschirrkorbes 2 über den Mitnehmer 7 und den Anschlag 6 alle Bauteile der Auszugsführung 3 bis zum jeweiligen Endanschlag ausgezogen werden können.

Der Mitnehmer 7 ist quer zur Verschieberichtung beweglich gelagert und mit einer Betätigungsvorrichtung 8 verbunden, mittels derer der Mitnehmer 7 aus seiner Kopplungsposition gemäß Figur 7 in eine Entkopplungsposition gemäß Figur 8 bewegbar ist. In dieser Entkopplungsposition gemäß Figur 8 kann der Mitnehmer 7 über den Anschlag 6 des Wälzlagerkäfigs 5 hinwegbewegt werden, ohne dass eine Mitnahme erfolgt. Folglich kann die Laufschiene 3c, nachdem der Mitnehmer 7 den Anschlag 6 überfahren hat, vollständig von der Mittelschiene 3b getrennt werden.

Dies bedeutet, dass der Geschirrkorb 2 auf einfache Art und Weise vollständig von den links- und rechtsseitigen, am Spülbehälter 1 verbleibenden Teilen der dort angeordneten Auszugsführungen 3 getrennt werden.

Soll der Geschirrkorb 2 wieder in seine bestimmungsgemäße Position gebracht werden, ist es lediglich erforderlich, die Laufschienen in die Mittelschienen "einzufädeln" und den Geschirrkorb in seine Einschubposition zurückzuschieben. Bei diesem Zurückschieben überfährt der Mitnehmer 7 den Anschlag 6 entgegen der Auszugsrichtung "A" und hintergreift somit anschließend wieder diesen Anschlag 6, so dass bei einem erneuten Öffnungsvorgang wieder eine Mitnahme und auch ein Endanschlag in maximaler Auszugsposition gewährleistet ist.

Um das Überfahren des Anschlages 6 durch den Mitnehmer 7 beim Einschieben des Geschirrkorbes 2 zu erleichtern, ist der Anschlag 6 mit einer zur Rückseite des Spülbehälter 1 hin ansteigenden Anlaufschräge 6a und der Mitnehmer 7 mit einer entsprechenden Abschrägung 7a ausgestattet.

Der Mitnehmer 7 wird im dargestellten Ausführungsbeispiel nach den Figuren 1 bis 8 mit einer Betätigungsvorrichtung 8 gekoppelt, die integraler Bestandteil des Trägers 4 ist. Dabei ist der Träger 4 insgesamt vorzugsweise aus korrosionsbeständigem Blech hergestellt und die angeformte Betätigungsvorrichtung 8 als eine Art Biegefeder ausgestaltet, durch deren Federkraft der Mitnehmer 7 ständig in Richtung zur Mittelschiene 3b belastet ist. Soll der Mitnehmer 7 aus dieser Kopplungsposition (entsprechend der Darstellung in Figur 7) herausbewegt werden, muss die Betätigungsvorrichtung 8 entgegen der ihr innewohnenden Federkraft in die Position gemäß Figur 8 herausgezogen werden (siehe Pfeil "B" in den Figuren 7 und 8).

Die beiden unterschiedlichen Schwenkpositionen der Betätigungsvorrichtung 8 ergeben sich auch aus den Figuren 5 und 6, wobei Figur 5 die nicht aktivierte Betätigungsvorrichtung 8 und damit den Kopplungszustand und die Figur 6 die aktivierte Betätigungsvorrichtung 8 und damit den entkoppelten Zustand zeigt.

Um einem Benutzer die Handhabung der Betätigungsvorrichtung 8 zu erleichtern, ist diese an ihrem freien Ende mit einem frei stehenden und somit gut zugänglichen Griffstück 8a ausgestattet, was die Figuren 5 und 6 besonders deutlich zeigen.

Im dargestellten Ausführungsbeispiel erfolgt die Kopplung zwischen Laufschiene 3c und Mittelschiene 3b, wie erwähnt, über den Wälzkörperkäfig 5.

Abweichend hiervon ist es natürlich auch denkbar, auf einen Wälzkörperkäfig zwischen der Mittelschienen 3b und der Laufschiene 3c zu verzichten und hier eine reine Gleitführung vorzusehen. In diesem Falle würde die Mittelschiene 3b unmittelbar mit dem Anschlag 6 ausgestattet sein.

In den Figuren 9 bis 16 sind mögliche Ausführungsformen für Betätigungsvorrichtungen 8 für den Mitnehmer 7 dargestellt.

So ist in den Figuren 9 bis 10b eine Betätigungsvorrichtung 8 dargestellt, die im Gegensatz zur bisher beschriebenen Betätigungsvorrichtung 8 nicht "gezogen" werden muss, sondern "gedrückt" in dem Sinne, dass durch Betätigung eines Druckes auf den unteren Bereich der Betätigungsvorrichtung 8 das Herausziehen des Mitnehmers 7 aus dem Kontaktbereich zum Anschlag 6 erfolgt.

Auch bei einer derartigen Lösung ist bevorzugt eine Variante, bei der durch eine Feder oder dergleichen der Mitnehmer 7 ständig in Richtung zur Mittelschiene 3b belastet ist.

Die Figuren 11 und 12 zeigen eine mögliche Ausführungsform für eine Betätigungsvorrichtung 8, die im weitesten Sinne als Drehknopf ausgebildet ist. In einer Hülse 8b mit einer gewindeartigen Führungsnut 8c ist ein Bolzen 8a mit einer Führungskugel 8d, der in die Führungsnut 8c eingreift, gelagert. Über eine Drehfeder 9, die einerseits in ein Kopfteil 8e des Bolzens 8a eingreift und andererseits mit der Hülse 8b gekoppelt ist, wird der Betätigungsstift 8a ständig in die Richtung belastet, in der ein hier nicht dargestellter Mitnehmer 7 in Kopplungsstellung gehalten wird.

In den Figuren 13 und 14 ist eine Betätigungsvorrichtung 8 schematisch dargestellt, bei der ein Schieber 10 als Betätigungselement vorgesehen ist. Dieser Schieber 10 ist mit einem flexiblen Band 11 verbunden, welches an seinem freien Ende den Mitnehmer 7 trägt. Der Schieber 10 ist durch eine Feder 12 derart belastet, dass der Mitnehmer 7 ständig in Richtung zur Mittelschiene 3b belastet ist. Wird der Schieber 10 entgegen der Wirkung der Feder 12 manuell betätigt, wird über das flexible Band der Mitnehmer 7 aus seiner Kopplungsposition herausgezogen.

Die in den Figuren 13 und 14 gezeigte Ausführungsform ist insofern besonders vorteilhaft, als sich durch die Übertragung der erforderlichen Kräfte auf den Mitnehmer 7 über das flexible Band 11 vielfältige Einbaumöglichkeiten für den Schieber 10 ergeben.

So kann der Schieber 10 innerhalb einer rechtwinklig zur Verschiebeebene des Mitnehmers 7 verlaufenden Ebene angeordnet sein, ebenso können hier andere Winkelpositionen realisiert werden, ohne dass hierdurch die Funktionalität beeinträchtigt ist.

Die Figuren 15 und 16 zeigen schließlich noch eine Möglichkeit einer Betätigungsvorrichtung 8 für einen Mitnehmer 7, bei der wiederum ein Schieber 10 zur Handhabung der Betätigungsvorrichtung 8 vorgesehen ist. Mit diesem Schieber 10 verbunden ist ein keilförmiger Ausleger 13, der eine Aussparung 14 des Mitnehmers 7 durchtritt. Je nach Verschieberichtung des Schiebers 10 und damit auch des keilförmigen Auslegers 13 wird folglich der Mitnehmer 7 in seine Kopplungsstellung bewegt oder aus dieser Kopplungsposition herausgezogen.

Durch entsprechende Anordnung von Federn 12 oder anderen Kraftspeichern, kann auch hier dafür gesorgt werden, dass der Mitnehmer 7 bei unbetätigter Betätigungsvorrichtung 10 ständig in Richtung zur Mittelschiene 3b gehalten ist.

Die Figuren 9 bis 16 sollen lediglich beispielhaft zeigen, dass bezüglich der Ausgestaltung einer Betätigungsvorrichtung 8 vielfältige konstruktive Möglichkeiten bestehen. Insoweit sind die dargestellten Ausführungsbeispiele nicht als abschließend zu betrachten, da weitere Varianten für einen Konstrukteur ohne weiteres denkbar sind.

## Patentansprüche

1. Auszugsführung (3) für einen Geschirrkorb (2) einer Spülmaschine, bestehend aus einer am Spülbehälter (1) einer Spülmaschine festlegbaren Führungsschiene (3a) und einer mit einem gitterartigen Geschirrkorb (2) verbindbaren Laufschiene (3c) sowie einer auszugsverlängernden Mittelschiene (3b), wobei die Laufschiene (3c) mit der Mittelschiene (3b) derart gekoppelt ist, dass die Laufschiene (3c) nach Aufhebung der Kopplung von der Mittelschiene (3b) in Auszugsrichtung A abziehbar ist, wobei die Kopplungsmittel aus einem mittelschienenseitig angeordneten und in Richtung der Laufschiene (3c) vorstehenden Anschlag (6) sowie einem an der Laufschiene (3c) angeordneten und den Anschlag (6) in Auszugsrichtung (A) gesehen hintergreifenden Mitnehmer (7) bestehen und der Mitnehmer (7) durch eine Betätigungsvorrichtung (8) quer zur Auszugsrichtung aus dem Kontaktbereich zum Anschlag (6) herausbewegbar ist.

2. Auszugsführung nach Anspruch 1, **dadurch gekennzeichnet, dass** der Mitnehmer (7) mittels eines Kraftspeichers, bevorzugt einer Feder (12), in Richtung zur Mittelschiene (3b) belastet ist.

3. Auszugsführung nach Anspruch 1 oder 2, **dadurch gekennzeichnet, dass** der Anschlag (6) unmittelbar an der Mittelschiene (3b) angeordnet ist.

4. Auszugsführung nach Anspruch 1 oder 2, **dadurch gekennzeichnet, dass** der Anschlag (6) an einem Wälzlagerkäfig (5) angeordnet ist, auf dessen Wälzkörpern (5a) die Mittelschiene (3b) innenseitig und die Laufschiene (3c) außenseitig geführt ist.

5. Auszugsführung nach einem der vorhergehenden Ansprüche, **dadurch gekennzeichnet, dass** der Mitnehmer (7) die Laufschiene (3c) durchtritt und mit der Betätigungsvorrichtung (8) gekoppelt oder mit dieser verbunden ist.

6. Auszugsführung nach Anspruch 5, **dadurch gekennzeichnet, dass** die Betätigungsvorrichtung (8) als biegefederartiges Bauteil ausgebildet ist, welches aus seiner den Mitnehmer (7) in Kopplungsstellung belasteten Grundposition heraus entgegen seiner ihm innewohnenden Federwirkung auslenkbar ist.

7. Auszugsführung nach einem der Ansprüche 1 bis 5, **dadurch gekennzeichnet, dass** die Betätigungsvorrichtung (8) als druckbetätigbares Bauteil ausgebildet ist.

8. Auszugsführung nach einem der Ansprüche 1 bis 5, **dadurch gekennzeichnet, dass** die Betätigungsvorrichtung (8) einen durch eine Feder (12) belasteten Schieber (10) sowie ein damit verbundenes, flexibles Band (11) aufweist, welches an seinem freien Ende mit dem Mitnehmer (7) verbunden ist.

9. Auszugsführung nach einem der Ansprüche 1 bis 5, **dadurch gekennzeichnet, dass** die Betätigungsvorrichtung (8) einen Schieber (10) mit einem damit gekoppelten, keilförmigen Ausleger (13) aufweist.

10. Auszugsführung nach Anspruch 9, **dadurch gekennzeichnet, dass** der Ausleger (13) in eine Aussparung (14) des Mitnehmers (7) eingreift.

11. Auszugsführung nach Anspruch 9 oder 10, **dadurch gekennzeichnet, dass** sowohl der Schieber (10) wie auch der Mitnehmer (7) durch Federn (12) ständig in Kopplungsrichtung des Mitnehmers (7) belastet sind.

12. Auszugsführung nach einem der vorhergehenden Ansprüche, **dadurch gekennzeichnet, dass** der Anschlag (6) mit einer in Richtung der Rückseite des Spülbehälter (1) ansteigenden Auflaufschräge (6a) versehen ist.

13. Auszugsführung nach Anspruch 12, **dadurch gekennzeichnet, dass** der Mitnehmer (7) mit einer mit der Auflaufschräge (6a) des Anschlages (6) korrespondierenden Schrägfläche (7a) ausgestattet ist.

## Claims

1. Pull-out guide (3) for a dish rack (2) of a dishwasher, comprising a guide rail (3a), which can be secured on the dishwashing compartment (1) of a dishwasher, and a running rail (3c), which can be connected to a lattice-like dish rack (2), and a centre rail (3b), which extends the pull-out length, wherein the running rail (3c) is coupled to the centre rail (3b) such that the running rail (3c) can be pulled out in the pull-out direction A following disengagement of the coupling from the centre rail (3b), wherein the coupling means comprise a stop (6), which is arranged on the centre rail and projects in the direction of the running rail (3c), and a driver (7), which is arranged on the running rail (3c) and engages behind the stop (6), as seen in the pull-out direction (A), and the driver (7) can be moved out of the region of contact with the stop (6) in a direction transverse to the pull-out direction by an actuating device (8).

2. Pull-out guide according to Claim 1, **characterized in that** the driver (7) is subjected to loading in the direction of the centre rail (3b) by means of an energy store, preferably a spring (12).

3. Pull-out guide according to Claim 1 or 2, **characterized in that** the stop (6) is arranged directly on the centre rail (3b).

4. Pull-out guide according to Claim 1 or 2, **characterized in that** the stop (6) is arranged on an antifriction-bearing cage (5), on the antifriction bodies (5a) of which the centre rail (3b) is guided on the inside and the running rail (3c) is guided on the outside.

5. Pull-out guide according to one of the preceding claims, **characterized in that** the driver (7) passes through the running rail (3c) and is coupled to the actuating device (8) or connected to the same.

6. Pull-out guide according to Claim 5, **characterized in that** the actuating device (8) is designed in the form of a bending-spring-like component which can be deflected out of its basic position, in which it loads the driver (7) into the coupling position, counter to its inherent spring action.

7. Pull-out guide according to one of Claims 1 to 5, **characterized in that** the actuating device (8) is designed in the form of a pressure-actuable component.

8. Pull-out guide according to one of Claims 1 to 5, **characterized in that** the actuating device (8) has a slide (10), which is subjected to loading by a spring (12), and a flexible strap (11), which is connected to the slide and has its free end connected to the driver (7).

9. Pull-out guide according to one of Claims 1 to 5, **characterized in that** the actuating device (8) has a slide (10) with a wedge-shaped extension arm (13) coupled thereto.

10. Pull-out guide according to Claim 9, **characterized in that** the extension arm (13) engages in an aperture (14) of the driver (7).

11. Pull-out guide according to Claim 9 or 10, **characterized in that** both the slide (10) and the driver (7) are subjected to constant loading in the coupling direction of the driver (7) by springs (12).

12. Pull-out guide according to one of the preceding claims, **characterized in that** the stop (6) is provided with a run-on slope (6a), which slopes up in the direction of the rear side of the dishwashing compartment (1).

13. Pull-out guide according to Claim 12, **characterized in that** the driver (7) is provided with a sloping surface (7a) which corresponds with the run-on slope (6a) of the stop (6).

## Revendications

1. Guide d'extraction (3) d'un panier à vaisselle (2) d'un lave vaisselle constitué d'un rail de guidage (3a) pouvant être fixé au boitier (1) d'un lave vaisselle, et d'un rail de roulement (3c) pouvant être relié à un panier à vaisselle (2) en forme de grillage ainsi que d'un rail médian (3b) déployable, le rail de roulement (3c) étant accouplé au rail médian (3b) de façon à pouvoir être tiré dans la direction d'extraction (A), après suppression de l'accouplement avec le rail médian (3b), les moyens d'accouplement étant constitués par une butée (6) montée côté rail médian et faisant saillie en direction du rail de roulement (3c) ainsi que par un organe d'entrainement (7) monté sur le rail de roulement (3c) et venant en prise en arrière de la butée (6) dans la direction d'extraction (A), et l'organe d'entrainement (7) pouvant être déplacé transversalement à la direction d'extraction en dehors de la zone de contact avec la butée (6) par l'intermédiaire d'un dispositif d'actionnement (8).

2. Guide d'extraction conforme à la revendication 1,
**caractérisé en ce que**
l'organe d'entrainement (7) est sollicité par l'intermédiaire d'un accumulateur de force de préférence d'un ressort (12) en direction du rail médian (3b).

3. Guide d'extraction conforme à la revendication 1 ou 2,
**caractérisé en ce que**
la butée (6) est montée directement sur le rail médian (3b).

4. Guide d'extraction conforme à la revendication 1 ou 2,
**caractérisé en ce que**
la butée (6) est montée sur la cage d'un palier à roulements (5) sur les corps de roulement (5a) de laquelle le rail médian (3b) est guidé par l'intérieur tandis que le rail de roulement (3c) est guidé par l'extérieur.

5. Guide d'extraction conforme à l'une des revendications précédentes,
**caractérisé en ce que**
l'organe d'entrainement (7) traverse le rail de roulement (3c) et est accouplé au dispositif d'actionnement (8) ou est relié à ce dispositif.

6. Guide d'extraction conforme à la revendication 5,
**caractérisé en ce que**
le dispositif d'actionnement (8) est réalisé sous la forme d'un élément de type ressort spiral qui peut être déplacé à partir de sa position de base sollicitant l'organe d'entrainement (7) en position d'accouplement, contre son élasticité inhérente.

7. Guide d'extraction conforme à l'une des revendications 1 à 5,
**caractérisé en ce que**
le dispositif d'actionnement (8) est réalisé sous la forme d'un élément actionnable par compression.

8. Guide d'extraction conforme à l'une des revendications 1 à 5,
**caractérisé en ce que**
le dispositif d'actionnement (8) comporte un coulisseau (10) sollicité par un ressort (12) ainsi qu'une bande flexible (11) reliée à celui-ci et qui est reliée à l'organe d'entrainement (7) à son extrémité libre.

9. Guide d'extraction conforme à l'une des revendications 1 à 5,
**caractérisé en ce que**
le dispositif d'actionnement (8) comporte un coulisseau (10) équipé d'un bras en forme de clavette (13) accouplé à celui-ci.

10. Guide d'extraction conforme à la revendication 9,
**caractérisé en ce que**
le bras (13) vient en prise dans un évidement (14) de l'organe d'entrainement (7).

11. Guide d'extraction conforme à la revendication 9 ou 10,
**caractérisé en ce que**
le coulisseau (10) ainsi que l'organe d'entrainement (7) sont constamment sollicités par des ressorts (12) dans la direction d'accouplement de l'organe d'entrainement (7).

12. Guide d'extraction conforme à l'une des revendications précédentes,
**caractérisé en ce que**
la butée (6) est équipée d'un biseau d'arrêt (6a) montant en direction de la face arrière du boitier (1) du lave vaisselle.

13. Guide d'extraction conforme à la revendication 12,
**caractérisé en ce que**
l'organe d'entrainement (7) est équipé d'une surface oblique (7a) correspondant au biseau d'arrêt (6a) de la butée (6).
